# EUROPÄISCHE PATENTSCHRIFT

(11) **EP 3 810 357 B1**
(45) Veröffentlichungstag und Bekanntmachung des Hinweises auf die Patenterteilung: **15.12.2021**
(21) Anmeldenummer: 20722666.3
(22) Anmeldetag: 23.04.2020
(51) Int. Cl.: B22D 15/00, B22D 27/04, B22D 30/00, B22C 9/22

(54) **VORRICHTUNG UND VERFAHREN ZUR ENTNAHME MINDESTENS EINES KÜHLELEMENTES AUS EINEM WENIGSTENS TEILWEISE ENTFORMTEN GUSSTEIL, VERFAHREN ZUR EINBRINGUNG MINDESTENS EINES KÜHLELEMENTES IN EINEN FORMKERN EINER GUSSTEILFORM, KÜHLELEMENT SOWIE GUSSTEIL**
DEVICE AND METHOD FOR REMOVING AT LEAST ONE COOLING ELEMENT FROM AN AT LEAST PARTIALLY DEMOULDED CAST PART, METHOD FOR INTRODUCING AT LEAST ONE COOLING ELEMENT INTO A MOULD CORE OF A CAST PART MOULD, COOLING ELEMENT AND CAST PART
DISPOSITIF ET PROCÉDÉ POUR RETIRER AU MOINS UN ÉLÉMENT DE REFROIDISSEMENT D'UNE PIÈCE MOULÉE AU MOINS PARTIELLEMENT DÉMOULÉE, PROCÉDÉ POUR INTRODUIRE AU MOINS UN ÉLÉMENT DE REFROIDISSEMENT DANS UN NOYAU DE MOULE D'UN MOULE DE COULÉE, ÉLÉMENT DE REFROIDISSEMENT ET PIÈCE MOULÉE

(30) Priorität: 24.04.2019 DE 102019110580
(43) Veröffentlichungstag der Anmeldung: 28.04.2021
(73) Patentinhaber: Nemak, S.A.B. de C.V., 66000 García, Nuevo León (MX)
(72) Erfinder: BARANZKE, Matthias, 66780 Rehlingen-Siersburg (DE); WILHELM, Jochen, 66625 Nohfelden (DE); KLAUS, Gerald, Dr., 66123 Saarbrücken (DE); WEISER, Thomas, 66386 St. Ingbert (DE); SCHNUBEL, Dirk, Dr., 66123 Saarbrücken (DE)
(74) Vertreter: Cohausz & Florack
(86) Internationale Anmeldenummer: PCT/IB2020/053845
(87) Internationale Veröffentlichungsnummer: WO 2020/217199

(56) Entgegenhaltungen:
- DE-A1-102006 006 132
- DE-A1-102006 053 404
- DE-A1-102008 019 200
- DE-B3-102014 101 080
- US-A1- 2014 319 956

## Beschreibung

Die Erfindung betrifft eine Vorrichtung zur Entnahme mindestens eines Kühlelementes aus einem wenigstens teilweise entformten Gussteil, insbesondere aus einem aus einer Leichtmetalllegierung gebildeten Gussgehäuse für einen Elektromotor, die eine Einrichtung zur Entnahme des mindestens einen Kühlelements aufweist. Ferner betrifft die Erfindung ein Verfahren zur Entnahme mindestens eines Kühlelementes aus einem wenigstens teilweise entformten Gussteil, ein Verfahren zur Einbringung mindestens eines Kühlelementes in einen Formkern einer Gussteilform, ein Kühlelement sowie ein Gussteil.

Aus DE 10 2006 006 132 A1 ist ein Montageverfahren für eine aus Sandkernen gebildete Gießform bekannt, bei dem Metalleinsätze mittels eines Magneten in die Gießform eingebracht werden und Außenseiten der Metalleinsätze Kontaktflächen zu einer Metallschmelze bilden.

Aus DE 10 2006 053 404 A1 ist eine mehrteilige, aus Sandkernen gebildete Gießform bekannt, bei der eine hohlzylindrische Kühlkokille auf einem der Sandkerne aufsitzt. Außenseiten der Kokille stehen bei der Herstellung des Gussteils in Kontakt zu einer Metallschmelze.

Eine weitere Gießform, die mit Kühlelementen versehen ist, ist aus DE 10 2014 101 080 B3 bekannt.

Aus US 2014/319956 A1 ist ein Gießverfahren zur Herstellung eines Rotors für einen Elektromotor bekannt, bei dem Kühleisen zum Einsatz kommen können.

Aus dem Stand der Technik ist ferner bekannt, sogenannte Kühleisen aus Grauguss oder einem Automatenstahl in eine Gussteilform einzubringen. Dadurch wird während der Erstarrung in einem Wirkbereich des Kühleisens insbesondere eine Verbesserung mechanischer Eigenschaften sowie eine Verringerung von Porosität in dem Gussteil erreicht. Nach einer zumindest teilweisen Entformung, insbesondere einer teilweisen Entsandung, können die an dem Gussteil anhaftenden Kühleisen manuell entnommen bzw. entfernt und erneut verwendet werden.

Der vorliegenden Erfindung liegt die Aufgabe zugrunde, eine Vorrichtung der eingangs genannten Art zu schaffen, die eine automatisierte Entnahme des mindestens einen Kühlelementes ermöglicht.

Erfindungsgemäß wird diese Aufgabe dadurch gelöst, dass die Entnahmeeinrichtung ein Mittel zum Greifen eines an dem mindestens einen Kühlelement angebrachten Entnahmevorsprungs umfasst. Die Entnahmevorrichtung ist vorzugsweise bewegbar ausgebildet, um das mindestens eine Kühlelement aus einem ortsfest angeordneten Gussteil zu entnehmen. Denkbar ist außerdem, dass eine Entnahmevorrichtung ortsfest angeordnet ist und ein Gussteil zur Kühlelemententnahme relativ zu einer Entnahmeeinrichtung bewegt wird. Eine manuelle Entnahme der Kühlelemente ist vorteilhaft nicht erforderlich. Ferner vorteilhaft kann durch die Entnahmeeinrichtung eine Zentrierung bewirkt werden, die eine stets gleiche Positionierung des mindestens einen entnommenen Kühlelements ermöglicht. Dadurch ist ein automatisiertes Ablegen in eine Lagerpalette zur erneuten Verwendung möglich.

Insbesondere bei der Herstellung von Gussteilen, die aus einer Leichtmetalllegierung, vorzugsweise aus einer Aluminium- oder Magnesiumlegierung gebildet und als Gehäuse für einen Elektromotor vorgesehen sind, sind in Bereichen, die zur Aufnahme eines Stators bzw. eines Statorträgers dienen, besondere Eigenschaften wie eine geringe Porosität und/oder eine hohe Festigkeit erforderlich. Um ein kompaktes Gehäuse sowie eine zuverlässige Kühlung im Motorbetrieb zu ermöglichen, muss das Gehäuse gerade im Bereich von Kühlkanälen eine besonders geringe Porosität aufweisen, um Kühlmittelverlust zu vermeiden. Um diesen Anforderungen gerecht zu werden, ist eine Einbringung von mindestens einem Kühlelement in einen Formkern, der beispielsweise ein Sand- oder ein Salzkern sein kann, in eine Gussteilform, mit der ein Gussteil hergestellt wird, erforderlich. Die Gussteilform kann eine Dauerform wie eine Kokille oder eine zur einmaligen Verwendung vorgesehene Sandform sein.

Der Entnahmevorsprung ist einstückig an das Kühlelement angeformt, stoffschlüssig mit diesem verbunden oder lösbar mit dem Kühlelement verbindbar. Durch eine lösbare Verbindung ist vorteilhaft ein besonders einfacher Austausch eines Entnahmevorsprungs möglich. Ein erforderlicher Wartungs- und/oder Instandsetzungsaufwand wird reduziert. Das Kühlelement ist vorzugsweise aus Grauguss oder einem Stahl, insbesondere einem Automatenstahl, gebildet.

Denkbar ist außerdem, dass ein Kühlelement mehrere Entnahmevorsprünge aufweist. Sollte einer der Entnahmevorsprünge beschädigt sein, kann ein weiterer vorteilhaft zur Entnahme des Kühlelementes aus dem Gussteil benutzt werden. Ein unmittelbarer Austausch ist nicht erforderlich.

Eine einstückige Anformung ermöglicht vorteilhaft eine einfache Herstellung, während eine stoffschlüssige Verbindung einen Austausch oder eine Reparatur eines beschädigten Entnahmevorsprungs durch Schweißen und Löten ermöglicht.

Zweckmäßigerweise umfasst das Greifmittel mindestens ein Paar voneinander beabstandeter Schienen, die zum Hintergreifen des Entnahmevorsprungs eingerichtet sind. Vorteilhaft kann der Entnahmevorsprung derart von einem Schienenpaar gegriffen werden, dass ausschließlich Entnahmekräfte übertragen werden, die vorzugsweise senkrecht oder nahezu senkrecht zu einer Längsrichtung der Schienen wirken. Eine Übertragung beispielsweise von Querkräften oder Biegemomenten, die eine Beschädigung des Vorsprungs oder der Schienen bewirken könnten, wird vorteilhaft vermieden.

In einer Ausgestaltung der Erfindung umfasst der Entnahmevorsprung des mindestens einen Kühlelements mindestens ein paar voneinander beabstandeter Schienen, die dazu eingerichtet sind, vom dem Greifmittel hintergriffen zu werden. Vorteilhaft ist die Entnahmeeinrichtung konstruktiv vereinfacht und ermöglicht dadurch längere Standzeiten.

In einer Ausgestaltung der Erfindung weist das Greifmittel mehrere Schienenpaare auf, die in Umfangsrichtung eines rotationssymmetrischen, vorzugsweise zylindrischen oder kegelstumpfförmigen Entnahmekopfes nebeneinander angeordnet sind und sich insbesondere parallel oder schräg zu dessen Längsachse erstrecken. Vorteilhaft können mehrere Kühlelemente gleichzeitig in einem einzigen Arbeitsschritt entnommen und bei deren Entnahme durch den Entnahmekopf zentriert werden. Die Kühlelemente sind in einen rotationssymmetrischen, vorzugsweise zylindrischen oder kegelstumpfförmigen Formkern einer Gussteilform eingebracht, der einen Hohlraum zur Aufnahme des Rotors oder eines Rotorträgers des Elektromotors abbildet.

Sind mehrere Kühlelemente vorgesehen, die vorzugsweise bündige Oberflächenabschnitte eine Formkerns bilden und beim Befüllen einer Gussteilform in Kontakt zu einer Schmelze stehen, weist jedes eine Oberfläche auf, deren Außenkontur nahezu identisch ist mit einem funktionalen Innenkonturabschnitt eines Hohlraums eines Gussteils, aus dem das Kühlelement entnehmbar ist. Vorteilhaft ist eine endkonturnahe Herstellung eines Gussteils möglich.

Eine besonders gute Fixierung der Kühlelemente in dem Formkern sowie deren besonders gute Greifbarkeit bei einer Entnahme aus dem Gussteil werden erreicht, wenn ein Entnahmevorsprung auf einer Seite eines Kühlelementes angeordnet ist, die einer Seite abgewandt ist, die bei einem Befüllen einer Gussteilform in Kontakt mit der Schmelze ist. Dadurch kann der Entnahmevorsprung einerseits eine Rastverbindung mit dem Formkern ausbilden und kann außerdem von dem Greifmittel gegriffen werden.

Ein für das erfindungsgemäße Verfahren besonders geeigneter Formkern kann einteilig oder mehrteilig, insbesondere zweiteilig ausgebildet sein. Vorteilhaft besteht eine besonders hohe Gestaltungsfreiheit.

Damit das mindestens eine Kühlelement derart in den Formkern eingebracht werden kann, dass mehrere Oberflächenabschnitte ausgebildet werden, von denen zumindest einer von einer Außenseite des Kühlelements gebildet wird, kann es vor einem Einbringen von Formsand in ein Formkernherstellungswerkzeug eingelegt werden. Eine ortsfeste Anordnung in dem Formkernherstellungswerkzeug kann durch den Entnahmevorsprung bewirkt werden, der dazu in eine Halteeinrichtung in dem Werkzeug eingreift. Dadurch ist die ortsfeste Anordnung selbst dann sichergestellt, wenn der Formsand unter Druckbeaufschlagung in das Werkzeug hineingeschossen wird. Vorteilhaft wirkt der Entnahmevorsprung zur Fixierung in dem Formkernherstellungswerkzeug sowie als Gegenhalter zu einem Greifmittel einer Einrichtung zur Entnahme mindestens eines Kühlelementes aus einem wenigstens teilweise entsandeten Gussteil.

Durch die Anordnung der Schienen parallel oder schräg zur Längsachse des rotationssymmetrischen Entnahmekopfes kann jedes Schienenpaar bei einer geradlinigen Bewegung des Entnahmekopfes in den Hohlraum hinein einen zugehörigen Entnahmevorsprung hintergreifen. Vorteilhaft können mehrere Kühlelemente in einem Arbeitsschritt entnommen werden. Weiter vorteilhaft erfolgt eine Zentrierung der Kühlelemente bei deren Entnahme. Dadurch ist insbesondere deren automatisiertes Einsetzen in eine Kühleisenlagerpalette und deren erneute Zuführung zur Kernherstellung möglich. Ein vollständig automatisierter Herstellungsprozess ohne manuelle Eingriffe ist möglich.

In einer Ausgestaltung der Erfindung ist jede der Schienen lösbar mit einem rotationssymmetrischen, vorzugsweise zylindrischen oder kegelstumpfförmigen Entnahmekopf der Entnahmeeinrichtung oder mit dem mindestens einen Kühlelement verbindbar. Vorteilhaft sind beschädigte Schienen einfach austauschbar. Ein Wartungsund/oder Instandsetzungsaufwand wird reduziert.

In einer weiteren Ausgestaltung der Erfindung vergrößert sich ein Durchmesser eines kegelstumpfförmigen Entnahmekopfes der Entnahmeeinrichtung in einer Richtung, in der der Entnahmekopf in einen Gussteilhohlraum zur Entnahme von Kühlelementen bewegbar ist, und die vorzugsweise koaxial zu einer Längsrichtung des Entnahmekopfes ist. Diese Vergrößerung bewirkt die Ausbildung einer Entformschräge, durch die sichergestellt wird, dass erforderliche Kräfte zur Entnahme von Kühlelementen aus einem Gussteil heraus linear ansteigend aufgebracht werden. Spannungsspitzen, die eine Beschädigung des Entnahmekopfes bewirken könnten, werden vorteilhaft vermieden.

Damit Spannungsspitzen weiter reduziert werden können, weist einen Entnahmevorsprung eines Kühlelements einen T-förmigen Querschnitt auf und erstreckt sich vorzugsweise in einer Längsrichtung des Kühleisens. T-Schenkel können vorteilhaft von dem Greifmittel, insbesondere von einem Schienenpaar, derart gegriffen bzw. hintergriffen werden, dass keine Querkräfte oder Biegemomente auftreten, die eine Beschädigung des Entnahmevorsprungs verursachen können.

Nimmt eine Dicke der T-Schenkel von einem ersten Ende zu einem zweiten Ende, insbesondere in Längsrichtung eines Kühlelementes hin zu, vorzugsweise linear, kann eine lineare Bewegung eines Entnahmekopfes bzw. eine solche des Gussteils relativ zu einem ortsfesten Entnahmekopf mit einem Greifmittel, das ein Schienenpaar zum Hintergreifen der T-Schenkeln aufweist, in eine Bewegung der Kühlelemente mit einer Bewegungskomponente senkrecht zur Bewegungsrichtung des Entnahmekopfes umgesetzt werden. Vorteilhaft wird ein Ablösen von Kühlelementen von dem Gussteil bewirkt. Weiter vorteilhaft kann eine lineare Bewegung des Gussteils oder des Entnahmekopfes in eine anders gerichtete Bewegung des mindestens einen Kühlelementes umgesetzt werden. Die Schienen, die vorzugsweise eben ausgebildet sind und eine konstante Dicke aufweisen, gleiten dazu entlang der T-Schenkel.

Weist der Entnahmekopf ferner eine Entformschräge auf, beispielsweise zwischen 2 und 5 Grad, vorzugsweise 4 Grad, ist in Kombination mit T-Schenkeln mit variierender Dicke während einer Entnahmebewegung ein besonders kurzer Weg erforderlich, um eine ausreichend große Kraft aufzubringen, um das mindestens eine Kühlelement von dem Gussteil zu lösen, zu zentrieren und abschließend zur Entnahme aus einem Gussteilhohlraum mitzunehmen.

Durch Verwendung mindestens eines Kühlelements wird in einem Gussteil ein Gussteilwandabschnitt ausgebildet, der bei einer Gussteilherstellung mit einer Seite gegen das mindestens eine Kühlelement anliegt und der einen sekundären Dendritenarmabstand zwischen 3 und 30 µm aufweist, vorzugsweise zwischen 15 und 25 µm. Vorteilhaft wird eine besonders hohe Festigkeit bei gleichzeitig geringer Porosität erreicht. Eine geringe Porosität ist insbesondere dann erforderlich, wenn der Gussteilwandabschnitt einen Kühlkanal begrenzt, in dem ein flüssiges Kühlmedium im Motorbetrieb geführt wird.

Umfasst ein Gussteil eine Nut auf, die zur Aufnahme eines Dichtungsringes vorgesehen ist, weisen Poren einen Feretdurchmesser von maximal 0,9 mm auf, vorzugsweise zwischen 0,5 und 0,8 mm. Vorteilhaft ist ein besonders dichtes Gussteil herstellbar. Kühlmittelverluste im Motorbetrieb werden verhindert.

Die Erfindung wird nachfolgend anhand von Ausführungsbeispielen und der beigefügten, sich auf die Ausführungsbeispiele beziehenden Zeichnungen, näher erläutert. Es zeigen:
- Fig. 1: eine erfindungsgemäße Entnahmevorrichtung in mehreren Ansichten,
- Fig. 2: ein erfindungsgemäßes Kühlelement in verschiedenen Ansichten,
- Fig. 3: eine erfindungsgemäße Entnahmevorrichtung bei einer Entnahme von Kühlelementen aus einem Gussteil,
- Fig. 4: ein mit erfindungsgemäßen Kühlelementen versehener zweiteiliger Formkern,
- Fig. 5: ein mit erfindungsgemäßen Kühlelementen versehener einteiliger Formkern sowie ein zugehöriges Formkernherstellungswerkzeug.

Eine in Fig. 1a in einer perspektivischen Darstellung gezeigte Einrichtung (1) zur Entnahme von acht kreisförmig nebeneinander angeordneten, identischen metallischen Kühleisen (2) aus einem in Fig. 1a nicht gezeigten Gussteil umfasst einen kegelstumpfförmigen, in Fig. 1c-e im Detail gezeigten Entnahmekopf (3), in den in Fig. 1a+b gezeigte acht Längsnuten (4) eingebracht sind, in denen ein im Querschnitt T-förmiger, einstückig an das Kühleisen (2) angeformter Entnahmevorsprung (5), der von einer der Entnahmeeinrichtung (1) zugewandten Seite (6) der Kühleisen (2) vorsteht, geführt ist.

Die Entnahmeeinrichtung (1) umfasst sich in Längsrichtung des Entnahmekopfes (3) erstreckende, aus einem gehärteten Stahl gebildete Schienen (8, 9) mit konstanter Dicke, die im Umfangsrichtung paarweise nebeneinander angeordnet sind und durch mehrere Schrauben (10) mit dem Entnahmekopf (3) lösbar verbunden sind. Denkbar ist außerdem, dass die Schienen (8, 9) in deren Längsrichtung eine variierende Dicke aufweisen.

Die Schienen (8, 9) sind an beiden Enden verjüngt und dazu vorgesehen, bei einer Entnahme der Kühleisen (2) aus dem Gussteil T-Schenkel (7) der Entnahmevorsprünge (5) wie in Fig. 1b in einer Draufsicht gezeigt von zwei gegenüberliegenden Seiten zu hintergreifen.

Zur Entnahme der Kühleisen (2) wird der Entnahmekopf (3) der Entnahmeeinrichtung (1) in Richtung eines in Fig. 1a gezeigten Pfeils (11) parallel zu seiner Längsachse in das Gussteil hineinbewegt, wodurch eine Bewegung der Kühleisens (2) in Richtung von in Fig. 1b beispielhaft gezeigter Pfeile (12) erfolgt. Dadurch werden die Kühleisen (2) von einem in Fig. 3 gezeigten Gussteil gelöst, zentriert und können im selben Arbeitsschritt entnommen werden.

Eine Entnahmeeinrichtung (1) ist im Detail in Fig. 1c in einer perspektivischen Ansicht sowie in Fig. 1d in einer Explosionsdarstellung gezeigt.

Bei einer in Fig. 1e in einer Seitenansicht gezeigten kegelstumpfförmigen Entnahmeeinrichtung (1) ist eine um 4 Grad gegenüber der Kegelachse geneigte Mantellinie (13) deutlich erkennbar. Diese bildet eine Entformschräge.

Es wird nun auf Fig. 2 Bezug genommen, wo gleiche oder gleichwirkende Teile mit derselben Bezugszahl wie in Fig. 1 bezeichnet sind und der betreffenden Bezugszahl jeweils der Buchstabe a beigefügt ist.

Ein in Fig. 2a in einer perspektivischen Draufsicht auf eine Außenseite gezeigtes Kühleisen (2a) weist eine gebogene Oberfläche (14) auf, deren Außenkontur nahezu identisch ist mit einem funktionalen Innenkonturabschnitt eines in Fig. 3 mit (23) bezeichneten Hohlraums eines Gussteils (22), aus dem ein Kühlelement (2a) entnehmbar ist. Die Oberfläche (14) ist ferner dazu vorgesehen, mit einer Metallschmelze in Kontakt zu gelangen, mit der eine Gussteilform befüllt wird. Dadurch wird eine besonders gute Gussteilqualität, insbesondere eine hohe Festigkeit sowie eine geringe Porosität in einem an das Kühleisen (2a) angrenzenden Gussteilbereich bewirkt. Dieser kann sich beispielsweise bis zu 25 mm von dem Kühleisen (2a) weg erstrecken und eine Porosität mit Poren mit einem Feretdurchmesser von maximal 0,8 mm aufweisen.

An einer ersten Stirnseite (15) ist ein erster Vorsprung (16) einstückig angeformt, während an einer zweiten Stirnseite (17) zwei weitere Vorsprünge (18, 19) angeformt sind. Die Vorsprünge (16, 19) sind dazu vorgesehen, von einem Formkern, in das das Kühleisen (2b) eingebracht ist, hintergriffen zu werden. Dadurch werden sowohl eine Fixierung in dem Formkern als auch ein bündiger Abschluss einer Oberfläche des Formkerns mit der gebogenen Oberfläche (14) des Kühleisens (2a) erreicht.

Ein in Fig. 2b in einer perspektivischen Ansicht auf eine Innenseite gezeigtes Kühleisen (2a) umfasst einen Entnahmevorsprung (5a), der einen T-förmigen Querschnitt aufweist und sich in Längsrichtung des Kühleisens (2a) erstreckt. Eine Dicke von T-Schenkeln (7a) nimmt linear von einem ersten Ende (20) zu einem zweiten Ende (21) zu. Dadurch wird eine schiefe Ebene geschaffen, entlang der in Fig. 1 gezeigte und mit (8, 9) bezeichnete Schienen bei einer Einführbewegung einer in Fig. 2 nicht gezeigten Entnahmeeinrichtung in Richtung eines Pfeils (11a) gleiten. Dadurch wird eine Linearbewegung der Entnahmeeinrichtung in eine Bewegung der Kühleisen (2a) mit einer radialen Richtungskomponente von dem Gussteil weg in Richtung von in Fig. 1b mit (12) bezeichneten Pfeilen bewirkt.

Es wird nun auf Fig. 3 Bezug genommen, wo gleiche oder gleichwirkende Teile mit derselben Bezugszahl wie in Fig. 1 und 2 bezeichnet sind und der betreffenden Bezugszahl jeweils der Buchstabe b beigefügt ist.

Ein in Fig. 3a in einer Draufsicht gezeigtes, aus einer Aluminiumlegierung gebildetes Gehäuse (22) für einen Elektromotor umfasst einen kegelstumpfförmigen Hohlraum (23) mit einer um 1 Grad gegenüber der Kegelachse geneigten Mantellinie, der zur Aufnahme eines in Fig. 3 nicht gezeigten Stators oder eines Statorträgers des Elektromotors vorgesehen ist.

In den Hohlraum (23) ist eine Entnahmeeinrichtung (1b) für Kühleisen (2b) eingeführt, deren Schienen (8b, 9b) T-förmige Entnahmevorsprünge (5b) der Kühleisen (2b) hintergreifen und die in Fig. 3a in einer Anfangsstellung ist, in der keine Entnahmekräfte auf die Kühleisen (2b) wirken. Jedes Kühleisen (2a) liegt und haftet mit einer in Fig. 2a und b mit (14) bezeichneten Oberfläche gegen einen zugehörigen Gussteilwandabschnitt (24) an.

Bei einer linearen Bewegung der Entnahmeeinrichtung (1b) in den Hohlraum (23) hinein gleiten die Schienen (8b, 9b) entlang einer in Fig. 2 gezeigten schiefen Ebene der Entnahmevorsprünge (5d), wodurch eine Bewegung der Kühleisen (2b) von dem Gussteilwandabschnitt (24), gegen den sie anliegen und anhaften, weg mit einer Bewegungskomponente in einer radialen Richtung des Hohlraums (23) bewirkt wird. In einer in Fig. 3b gezeigten Endstellung sind die Kühleisen (2b) von dem Gussteil (22) getrennt. Zwischen Kühleisen (2b) und dem zugehörigen Gussteilwandabschnitt (24) ist ein Spalt (25) ausgebildet. In dieser Stellung werden die Kühleisen (2b) von der Entnahmeeinrichtung (1b) gehalten und können durch eine einer Einführrichtung entgegengesetzten Bewegungsrichtung aus dem Hohlraum (23) heraus mitgenommen werden.

Durch die regelmäßige Anordnung der Schienen (8b, 9b) sowie der Bewegung der Entnahmeeinrichtung (1b) in eine Endstellung wird ferner eine Zentrierung der Kühleisen (2b) bewirkt, wodurch ein automatisiertes Einsetzen in eine in Fig. 3 nicht gezeigte Kühleisenlagerpalette möglich ist.

Denkbar ist außerdem, dass die Entnahmeeinrichtung (1b) auf einer ersten Seite in den Hohlraum eingeführt wird und auf einer der ersten Seite abgewandten Seite aus dem Hohlraum (23) heraus austritt und die Kühleisen (2b) mitnimmt. Vorteilhaft wird verhindert, dass einzelne Kühleisen (2b) bei einer Herausbewegung in einer der Einführrichtung entgegengesetzten Bewegungsrichtung hängenbleiben und bei einem automatisierten Entnahmeprozess einen Stillstand bewirken.

Es wird nun auf Fig. 4 Bezug genommen, wo gleiche oder gleichwirkende Teile mit derselben Bezugszahl wie in Fig. 1 bis 3 bezeichnet sind und der betreffenden Bezugszahl jeweils der Buchstabe c beigefügt ist.

Ein in Fig. 4a in einer Explosionsdarstellung gezeigter zweiteiliger, aus einem Formsand gebildeter, kegelstumpfförmiger Sandkern (26) weist zwei miteinander verbindbare Sandkernteile (27, 28) auf, die durch eine Steck- und Klebeverbindung miteinander verbindbar sind, indem ein ringartiger Vorsprung (29) eines ersten Formkernteils (27) in eine in Fig. 4 nicht gezeigte, einen Klebstoff aufweisende Nut eingesteckt wird.

Mehrere Materialaussparungen (30) sind Aufnahme von Kühleisen (2c) in den Sandkern (26) eingerichtet, wobei T-Schenkel (7c) eines Entnahmevorsprungs (5c) von zwei Sandstegen (31) hintergriffen werden. Während ein in Fig. 4c gezeigter Vorsprung (16c) des Kühleisens (2c) dazu vorgesehen ist, in eine Tasche (32) in dem Sandkernteil (27) eingesteckt zu werden, greift ein weiterer Vorsprung (19c) in eine Tasche (33) in dem Sandkernteil (28) ein.

In einen in Fig. 4b in einer perspektivischen Ansicht gezeigten, zusammengesetzten Sandkern (26) sind insgesamt acht Kühleisen (2c) eingebracht. Oberflächen von Sandstegen (34) sind bündig zu Kühleisenoberflächen (14c) und bilden eine ebene Gesamtfläche, die dazu vorgesehen ist, beim Befüllen einer Gussteilform in Kontakt zu einer Metallschmelze, mit der die Gussteilform befüllt wird, zu stehen. Ein mit einem solchen Kern produziertes Gussteil ist endkonturnah hergestellt.

Bei einem in Fig. 4c im Längsschnitt gezeigten, zusammengesetzten, zweiteiligen Sandkern (26) hintergreifen T-Schenkel (7c) von Haltevorsprüngen (5c) Sandstege (31) eines Sandkernteils (27).

Es wird nun auf Fig. 5 Bezug genommen, wo gleiche oder gleichwirkende Teile mit derselben Bezugszahl wie in Fig. 1 bis 4 bezeichnet sind und der betreffenden Bezugszahl jeweils der Buchstabe d beigefügt ist.

Ein in Fig. 5a in einer perspektivischen Ansicht und in Fig. 5b in einer teilweise geschnittenen Seitenansicht gezeigter Sandkern (35) ist einteilig ausgebildet. Kühleisen (2d) werden zu dessen Herstellung in ein in Fig. 5c in einer geschnittenen Seitenansicht gezeigtes Formkernherstellungswerkzeug (36) eingebracht und bei einer Kernherstellung eingeschossen, das heißt bis zur vollständigen Formfüllung von aushärtbarem Formsand umströmt.

Das Formkernherstellungswerkzeug (36) umfasst ein Ober- (37) sowie ein Unterteil (38), die einen Raum umschließen, in den zur Kernherstellung Formsand sowie Kühleisen (2d) eingebracht werden können und die relativ zueinander bewegbar sind, um einen hergestellten Formkern entnehmen zu können.

Eine Oberseite (14d) der Kühleisen (2d) liegt gegen eine Formwandoberfläche (39) an.

Ferner sind Halteausnehmungen (40) vorgesehen, in die Haltevorsprünge (5d) der Kühleisen (2d) eingreifen, wodurch eine ortsfeste Anordnung in dem Formkernherstellungswerkzeug (36) sichergestellt ist.

Obwohl in den Ausführungsbeispielen eine Entnahmeeinrichtung (1; 1b) mit einem bewegbaren Entnahmekopf (3; 3b), der zur Entnahme von Kühlelementen (2-2d aus einem ortsfest angeordneten Gussteil (22) gezeigt wurde, ist denkbar, dass der Entnahmekopf (3; 3b) ortsfest angeordnet ist und das Gussteil (22) zur Entnahme der Kühlelemente bewegbar ist.

## Patentansprüche

1. Vorrichtung zur Entnahme mindestens eines Kühlelementes (2-2d) aus einem wenigstens teilweise entformten Gussteil (22), insbesondere aus einem aus einer Leichtmetalllegierung gebildeten Gehäuse (22) für einen Elektromotor, die eine Einrichtung (1; 1b) zur Entnahme des mindestens einen Kühlelements (2-2d) aufweist,
**dadurch gekennzeichnet,**
**dass** die Entnahmeeinrichtung (1; 1b) ein Mittel zum Greifen eines an dem mindestens einen Kühlelement (2-2d) angebrachten Entnahmevorsprungs (5-5d) umfasst.

2. Vorrichtung nach Anspruch 1,
**dadurch gekennzeichnet,**
**dass** das Greifmittel mindestens ein Paar voneinander beabstandeter Schienen (8, 9; 8b, 9b) umfasst, die zum Hintergreifen des Entnahmevorsprungs (5-5d) eingerichtet sind.

3. Vorrichtung nach Anspruch 1,
**dadurch gekennzeichnet,**
**dass** der Entnahmevorsprung (5-5d) des mindestens einen Kühlelements (2-2d) mindestens ein Paar voneinander beabstandeter Schienen umfasst, die dazu eingerichtet sind, vom dem Greifmittel hintergriffen zu werden.

4. Vorrichtung nach Anspruch 1 oder 2,
**dadurch gekennzeichnet,**
**dass** das Greifmittel mehrere Schienenpaare (8, 9; 8b, 9b) aufweist, die in Umfangsrichtung eines rotationssymmetrischen, vorzugsweise zylindrischen oder kegelstumpfförmigen Entnahmekopfes (3; 3b) nebeneinander angeordnet sind und sich insbesondere parallel oder schräg zu dessen Längsachse erstrecken.

5. Vorrichtung nach einem der Ansprüche 2 bis 4,
**dadurch gekennzeichnet,**
**dass** jede der Schienen (8, 9; 8b, 9b) lösbar mit einem rotationssymmetrischen,
vorzugsweise zylindrischen oder kegelstumpfförmigen Entnahmekopf (3; 3b) der Entnahmeeinrichtung (1; 1b) oder mit dem mindestens einen Kühlelement (2-2d) verbindbar ist.

6. Verfahren zur Entnahme mindestens eines Kühlelementes (2-2d) aus einem wenigstens teilweise entformten Gussteil (22),
**dadurch gekennzeichnet,**
**dass** eine Entnahmeeinrichtung (1; 1b) vorzugsweise parallel, koaxial oder schräg zu einer Längsachse in einen rotationssymmetrischen, vorzugsweise zylinderförmigen oder kegelstumpfförmigen Hohlraum (23) des Gussteils (22) eingeführt wird, wobei mindestens ein an dem mindestens einen Kühlelement (2-2d) angebrachter Entnahmevorsprung (5-5d) von einem Greifmittel (8, 9; 8b, 9b) einer Einrichtung (1; 1b) zur Entnahme des mindestens einen Kühlelements (2-2d) gegriffen wird.

7. Verfahren nach Anspruch 6,
**dadurch gekennzeichnet,**
**dass** das mindestens eine Kühlelement (2-2d) bei einer Bewegung der Entnahmeeinrichtung (1; 1b) aus dem Hohlraum (23) heraus mitgenommen wird.

8. Verfahren nach Anspruch 6 oder 7,
**dadurch gekennzeichnet,**
**dass** durch eine Bewegung der Entnahmeeinrichtung (1; 1b) in den rotationssymmetrischen Hohlraum (23) hinein eine Bewegung des mindestens einen Kühlelementes (2-2d) in einer Richtung (12) des Hohlraums (23) bewirkt wird, die eine radiale Bewegungskomponente (12) aufweist.

9. Verfahren zur Einbringung mindestens eines Kühlelementes (2-2d) in einen Formkern einer Gussteilform, die zur Herstellung eines Gussteils (22) vorgesehen ist, aus dem im wenigstens teilweise entformten Zustand das mindestens eine Kühlelement (2-2d) entfernt werden kann, wobei
das mindestens eine Kühlelement (2-2d) derart in den Formkern (26; 35) eingebracht wird, dass mehrere Oberflächenabschnitte (14c, 34; 34d) ausgebildet werden, die bei einem Befüllen der Gussteilform zum Kontakt mit einer Schmelze vorgesehen sind, wobei zumindest einer der Oberflächenabschnitte von einer Außenseite (14; 14c; 14d) des mindestens einen Kühlelements (2-2d) gebildet wird,
**dadurch gekennzeichnet,**
**dass** das mindestens eine Kühlelement (2-2d) vor einer Einbringung von Formsand in eine Formkernherstellungsform (36) eingebracht wird und während der Einbringung des Formsandes ortsfest in der Formkernherstellungsform (36) gehalten wird.

10. Verfahren zur Einbringung mindestens eines Kühlelementes (2-2d) in einen Formkern einer Gussteilform, die zur Herstellung eines Gussteils (22) vorgesehen ist, aus dem im wenigstens teilweise entformten Zustand das mindestens eine Kühlelement (2-2d) entfernt werden kann, wobei das mindestens eine Kühlelement (2-2d) derart in den Formkern (26; 35) eingebracht wird, dass mehrere Oberflächenabschnitte (14c, 34; 34d) ausgebildet werden, die bei einem Befüllen der Gussteilform zum Kontakt mit einer Schmelze vorgesehen sind, wobei zumindest einer der Oberflächenabschnitte von einer Außenseite (14; 14c; 14d) des mindestens einen Kühlelements (2-2d) gebildet wird,
**dadurch gekennzeichnet,**
**dass** das mindestens eine Kühlelement (2-2d) derart in die Formkernherstellungsform (36) eingebracht wird, dass eine mindestens einem Entnahmevorsprung (5-5d) abgewandte Seite gegen eine Formkernherstellungsformwand (39) anliegt.

11. Kühlelement (2-2d), das dazu vorgesehen ist, in einen Formkern (26, 35) einer Gussteilform zur Herstellung eines aus einer Leichtmetalllegierung gebildeten Gussteils (22) eingebracht zu werden,
**dadurch gekennzeichnet,**
**dass** ein Entnahmevorsprung (5-5d), der dazu eingerichtet ist, bei einer Entnahme des Kühlelements (2-2d) aus einem wenigstens teilweise entformten Gussteil (22) von einem Greifmittel (8, 9; 8b, 9b) einer Entnahmeeinrichtung (1; 1b) gegriffen zu werden, von einer Seite vorsteht, die einer Seite, die bei einem Befüllen der Gussteilform in Kontakt mit einer Schmelze ist, abgewandt ist.

12. Kühlelement nach Anspruch 11,
**dadurch gekennzeichnet,**
**dass** der Entnahmevorsprung (5-5d) einen T-förmigen Querschnitt aufweist und sich vorzugsweise in einer Längsrichtung des Kühlelementes (2-2d) erstreckt oder schienenartig ausgebildet ist.

13. Kühlelement nach einem der Ansprüche 11 bis 12,
**dadurch gekennzeichnet,**
**dass** der Entnahmevorsprung (5-5d) einstückig angeformt ist, stoffschlüssig mit diesem verbunden oder lösbar mit dem Kühlelement (2-2d) verbindbar ist.

14. Kühlelement nach einem der Ansprüche 11 bis 13,
**dadurch gekennzeichnet,**
**dass** eine Oberfläche (14; 14c; 14d) vorgesehen ist, deren Außenkontur nahezu identisch ist mit einem funktionalen Innenkonturabschnitt eines Hohlraums (23) eines Gussteils (22), aus dem das Kühlelement (2-2d) entnehmbar ist.

15. Gussteil (22), insbesondere aus einer Leichtmetalllegierung gebildetes Gussteil (22), das einen rotationssymmetrischen, vorzugsweise zylindrischen oder kegelstumpfförmigen Hohlraum (23) zur Aufnahme eines Bauteils eines Elektromotors aufweist, der durch einen mit mindestens einem Kühlelement (2-2d) nach einem der Ansprüche 11 bis 14 versehenen Formkern (26, 35) herstellbar oder hergestellt ist, wobei ein den Hohlraum (23) begrenzender Gussteilwandabschnitt (24), der bei einer Gussteilherstellung mit einer Seite gegen das mindestens eine Kühlelement (2-2d) anliegt, einen sekundären Dendritenarmabstand zwischen 3 und 30 µm aufweist, vorzugsweise zwischen 15 und 25 µm, **dadurch gekennzeichnet,**
**dass** der Gussteilwandabschnitt (24) eine zur Aufnahme eines Dichtungsringes vorgesehene Nut mit einer vorzugsweise von dem Gussteilwandabschnitt (24) vorstehenden Nutwand umfasst, die Poren aufweist, deren Feretdurchmesser maximal 0,9 mm beträgt, vorzugsweise zwischen 0,5 und 0,8 mm.

## Claims

1. Device for removing at least one cooling element (2-2d) from an at least partially demoulded cast part (22), in particular from a housing (22) for an electric motor formed from a light metal alloy, which has an apparatus (1; 1b) for removing the at least one cooling element (2-2d), **characterised in that** the removal apparatus (1; 1b) comprises a means for gripping a removal protrusion (5-5d) attached to the at least one cooling element (2-2d).

2. Device according to claim 1, **characterised in that** the gripping means comprises at least one pair of rails (8, 9; 8b, 9b) spaced apart from one another, which are configured to engage behind the removal protrusion (5-5d).

3. Device according to claim 1, **characterised in that** the removal protrusion (5-5d) of the at least one cooling element (2-2d) comprises at least one pair of rails spaced apart from one another, which are configured for the gripping means to engage behind them.

4. Device according to claim 1 or 2, **characterised in that** the gripping means has a plurality of rail pairs (8, 9; 8b, 9b), which are arranged next to one another in the circumferential direction of a rotationally symmetrical, preferably cylindrical or truncated cone-shaped removal head (3; 3b) and extend in particular parallel or obliquely to the longitudinal axis thereof.

5. Device according to any one of claims 2 to 4, **characterised in that** each of the rails (8, 9; 8b, 9b) is detachably connectable to a rotationally symmetrical, preferably cylindrical or truncated cone-shaped removal head (3; 3b) of the removal apparatus (1; 1b) or to the at least one cooling element (2-2d).

6. Method for removing at least one cooling element (2-2d) from an at least partially demoulded cast part (22), **characterised in that** a removal apparatus (1; 1b) is introduced preferably parallel, coaxially or obliquely to a longitudinal axis into a rotationally symmetrical, preferably cylindrical or truncated cone-shaped hollow space (23) of the cast part (22), wherein at least one removal protrusion (5-5d) attached to the at least one cooling element (2-2d) is gripped by a gripping means (8, 9; 8b, 9b) of an apparatus (1; 1b) for removing the at least one cooling element (2-2d).

7. Method according to claim 6, **characterised in that** the at least one cooling element (2-2d) is also removed from the hollow space (23) in the case of a movement of the removal apparatus (1; 1b).

8. Method according to claim 6 or 7, **characterised in that**, through a movement of the removal apparatus (1; 1b) into the rotationally symmetrical hollow space (23), a movement of the at least one cooling element (2-2d) is effected in a direction (12) of the hollow space (23), which has a radial movement component (12).

9. Method for introducing at least one cooling element (2-2d) into a mould core of a cast part mould, which is provided for manufacturing a cast part (22), from which the at least one cooling element (2-2d) can be removed in the at least partially demoulded state, wherein the at least one cooling element (2-2d) is introduced into the mould core (26; 35) in such manner that a plurality of surface sections (14c, 34; 34d) are formed, which are provided for contact with a melt when filling the cast part mould, wherein at least one of the surface sections is formed by an outer side (14; 14c; 14d) of the at least one cooling element (2-2d), **characterised in that** the at least one cooling element (2-2d) is introduced into a mould core manufacturing mould (36) prior to introducing forming sand and is held stationary in the mould core manufacturing mould (36) while the forming sand is introduced.

10. Method for introducing at least one cooling element (2-2d) into a mould core of a cast part mould, which is provided for manufacturing a cast part (22), from which the at least one cooling element (2-2d) can be removed in the at least partially demoulded state, wherein the at least one cooling element (2-2d) is introduced into the mould core (26; 35) in such a manner that a plurality of surface sections (14c, 34; 34d) are formed, which are provided for contact with a melt when filling the cast part mould, wherein at least one of the surface sections is formed by an outer side (14;
14c; 14d) of the at least one cooling element (2-2d), **characterised in that** the at least one cooling element (2-2d) is introduced into the mould core manufacturing mould (36) in such a manner that a side facing at least a removal protrusion (5-5d) abuts against a mould core manufacturing mould wall (39).

11. Cooling element (2-2d), which is provided to be introduced into a mould core (26, 35) of a cast part mould for manufacturing a cast part (22) formed from a light metal alloy, **characterised in that** a removal protrusion (5-5d), which is configured to be gripped by a gripping means (8, 9; 8b, 9b) of a removal apparatus (1; 1b) when removing the cooling element (2-2d) from an at least partially demoulded cast part (22), protrudes from a side facing a side in contact with a melt when filling the cast part mould.

12. Cooling element according to claim 11, **characterised in that** the removal protrusion (5-5d) has a T-shaped cross-section and preferably extends in a longitudinal direction of the cooling element (2-2d) or is formed in the manner of a rail.

13. Cooling element according to any one of claims 11 to 12, **characterised in that** the removal protrusion (5-5d) is formed in one piece, connected in a materially bonded manner to the cooling element (2-2d) or detachably connectable to the cooling element (2-2d).

14. Cooling element according to any one of claims 11 to 13, **characterised in that** a surface (14; 14c; 14d) is provided, the outer contour of which is virtually identical to a functional inner contour section of a hollow space (23) of a cast part (22) from which the cooling element (2-2d) is removable.

15. Cast part (22), in particular a cast part (22) formed from a light metal alloy, which has a rotationally symmetrical, preferably cylindrical or truncated cone-shaped hollow space (23) for receiving a component of an electric motor, which can be manufactured or is manufactured by way of a mould core (26, 35) provided with at least one cooling element (2-2d) according to any one of claims 11 to 14, wherein a cast part wall section (24) delimiting the hollow space (23), which abuts against the at least one cooling element (2-2d) with one side during the manufacture of the cast part, has a secondary dendrite arm spacing of between 3 and 30 µm, preferably of between 15 and 25 µm, **characterised in that** the cast part wall section (24) comprises a groove provided for receiving a sealing ring with a groove wall preferably protruding from the cast part wall section (24), said groove wall having pores with a Feret diameter of at most 0.9 mm, preferably between 0.5 and 0.8 mm.

## Revendications

1. Dispositif pour retirer au moins un élément de refroidissement (2-2d) d'une pièce moulée (22) au moins partiellement démoulée, en particulier d'un boîtier (22) pour un moteur électrique, lequel boîtier est formé d'un alliage de métaux légers, le dispositif présentant un équipement (1 ; 1b) pour retirer l'au moins un élément de refroidissement (2-2d),
**caractérisé**
**en ce que** l'équipement de retrait (1 ; 1b) comprend un moyen de préhension une saillie de retrait (5-5d) apposée à l'au moins un élément de refroidissement (2-2d).

2. Dispositif selon la revendication 1, **caractérisé en ce que** le moyen de préhension comprend au moins une paire de rails espacés (8, 9 ; 8b, 9b) agencés pour venir en prise derrière la saillie de retrait (5-5d).

3. Dispositif selon la revendication 1, **caractérisé en ce que** la saillie de retrait (5-5d) de l'au moins un élément de refroidissement (2-2d) comprend au moins une paire de rails espacés adaptés pour être saisis par l'arrière par les moyens de préhension.

4. Dispositif selon la revendication 1 ou 2, **caractérisé en ce que** le moyen de préhension comprend plusieurs paires de rails (8, 9 ; 8b, 9b) qui sont disposés les uns à côté des autres dans la direction circonférentielle d'une tête de retrait (3 ; 3b) à symétrie de révolution, de préférence cylindrique ou tronconique, et s'étendent en particulier parallèlement ou obliquement à son axe longitudinal.

5. Dispositif selon l'une quelconque des revendications 2 à 4, **caractérisé en ce que** chacun des rails (8, 9 ; 8b, 9b) peut être relié de manière amovible à une tête de retrait (3 ; 3b) à symétrie de révolution, de préférence cylindrique ou tronconique, de l'équipement de retrait (1 ; 1b) ou à l'au moins un élément de refroidissement (2-2d).

6. Procédé pour retirer au moins un élément de refroidissement (2-2d) d'une pièce moulée au moins partiellement démoulée (22),
**caractérisé**
- **en ce qu'**un équipement de retrait (1 ; 1b) est introduit, de préférence parallèlement, coaxialement ou obliquement à un axe longitudinal, dans une cavité (23) à symétrie de révolution, de préférence cylindrique ou tronconique, de la pièce moulée (22), où au moins une saillie de retrait (5-5d) apposée à l'au moins un élément de refroidissement (2-2d) est saisie par un moyen de préhension (8, 9 ; 8b, 9b) d'un équipement (1 ; 1b) pour retirer l'au moins un élément de refroidissement (2-2d).

7. Procédé selon la revendication 6, **caractérisé en ce que** l'au moins un élément de refroidissement (2-2d) est entraîné hors de la cavité (23) lors d'un mouvement de l'équipement de retrait (1 ; 1b).

8. Procédé selon la revendication 6 ou 7, **caractérisé en ce qu'**un déplacement de l'équipement de retrait (1 ; 1b) dans la cavité à symétrie de révolution (23) provoque un déplacement de l'au moins un élément de refroidissement (2-2d) dans une direction (12) de la cavité (23) qui présente une composante de déplacement radial (12).

9. Procédé d'introduction d'au moins un élément de refroidissement (2-2d) dans un noyau de moule d'un moule de coulée, lequel moule est prévu pour la fabrication d'une pièce moulée (22), de laquelle pièce moulée l'au moins un élément de refroidissement (2-2d) peut être retiré à l'état au moins partiellement démoulé,
- où l'au moins un élément de refroidissement (2-2d) est introduit dans le noyau de moule (26 ; 35) de telle sorte que plusieurs parties de surface (14c, 34 ; 34d) sont formées, lesquelles parties de surface sont prévues pour être en contact avec une masse fondue lors du remplissage du moule de coulée,
- où au moins l'une des parties de surface est formée par un côté extérieur (14 ; 14c ; 14d) de l'au moins un élément de refroidissement (2-2d),
**caractérisé**
- **en ce que** l'au moins un élément de refroidissement (2-2d) est inséré dans un moule de production pour un noyau de moule (36) avant une insertion de sable de moulage et est maintenu de manière fixe dans le moule de production pour un noyau de moule (36) pendant l'insertion du sable de moulage.

10. Procédé d'introduction d'au moins un élément de refroidissement (2-2d) dans un noyau de moule d'un moule de coulée, lequel moule est prévu pour la fabrication d'une pièce moulée (22), de laquelle pièce moulée l'au moins un élément de refroidissement (2-2d) peut être retiré à l'état au moins partiellement démoulé
- où l'au moins un élément de refroidissement (2-2d) est introduit dans le noyau de moule (26 ; 35) de telle sorte que plusieurs parties de surface (14c, 34 ; 34d) sont formées, lesquelles parties de surface sont prévues pour être en contact avec une masse fondue lors du remplissage du moule de coulée,
- où au moins l'une des parties de surface est formée par un côté extérieur (14 ; 14c ; 14d) de l'au moins un élément de refroidissement (2-2d),
**caractérisé**
- **en ce que** l'au moins un élément de refroidissement (2-2d) est inséré dans le moule central (36) de telle sorte qu'un côté opposé à au moins une saillie de retrait (5-5d) est abutée à une paroi de moule de production pour un noyau de moule (39).

11. Elément de refroidissement (2-2d) destiné à être inséré dans un noyau de moule (26, 35) d'un moule de coulée pour produire une pièce moulée (22) formée d'un alliage de métal léger,
**caractérisé**
**en ce qu'**une saillie de retrait (5-5d), qui est agencée pour être saisie par un moyen de préhension (8, 9, 8b, 9b) d'un équipement de retrait (8, 9, 8b, 9b) lors d'un retrait de l'élément de refroidissement (2-2d) hors d'une pièce moulée au moins partiellement démoulée (22), fait saillie d'un côté agencé en direction détournée d'un côté qui est en contact avec une masse fondue lors d'un remplissage du moule de coulée.

12. Élément de refroidissement selon la revendication 11, **caractérisé en ce que** la saillie de retrait (5-5d) a une section transversale en forme de T et s'étend de préférence dans une direction longitudinale de l'élément de refroidissement (2-2d) ou est en forme de rail.

13. Elément de refroidissement selon l'une des revendications 11 à 12, **caractérisé en ce que** la saillie de retrait (5-5d) est formée d'un seul tenant, est reliée par liaison de matière à celui-ci ou peut être reliée de manière détachable à l'élément de refroidissement (2-2d).

14. Élément de refroidissement selon l'une des revendications 11 à 13, **caractérisé en ce qu'**une surface (14 ; 14c ; 14d) est prévue, dont le contour extérieur est presque identique à une partie de contour intérieur fonctionnel d'une cavité (23) d'une pièce moulée (22), de laquelle pièce moulée l'élément de refroidissement (2-2d) peut être retiré.

15. Pièce moulée (22), en particulier pièce moulée (22) formée d'un alliage de métaux légers, qui présente une cavité (23) à symétrie de révolution, de préférence cylindrique ou tronconique, laquelle cavité est destinée à recevoir un composant d'un moteur électrique et peut être fabriquée ou est fabriquée par un noyau de moule (26, 35) pourvu d'au moins un élément de refroidissement (2-2d) selon l'une des revendications 11 à 14,
- où une partie de paroi de pièce moulée (24) délimitant la cavité (23), qui, lors d'une production par coulée, s'appuie par un côté sur l'au moins un élément de refroidissement (2-2d), présente un espacement de bras de dendrite secondaire compris entre 3 et 30 pm, de préférence entre 15 et 25 pm,
**caractérisée**
- **en ce que** la partie de paroi de coulée (24) comprend une rainure prévue pour recevoir une bague d'étanchéité et présentant une paroi de rainure qui fait de préférence saillie de la partie de paroi de coulée (24), la paroi de rainure présentant des pores dont le diamètre de Feret est au maximum de 0,9 mm, de préférence entre 0,5 et 0,8 mm.
